# EUROPÄISCHE PATENTSCHRIFT

(11) **EP 2 805 026 B1**
(45) Veröffentlichungstag und Bekanntmachung des Hinweises auf die Patenterteilung: **10.06.2020**
(21) Anmeldenummer: 13710387.5
(22) Anmeldetag: 15.03.2013
(51) Int. Cl.: F01D 13/00, F01D 13/02, F01D 15/12

(54) **TURBINENSYSTEM MIT DREI AN EINEM ZENTRALEN GETRIEBE ANGEKOPPELTEN TURBINEN UND VERFAHREN ZUM BETREIBEN EINER ARBEITSMASCHINE**
TURBINE SYSTEM WITH THREE TURBINES COUPLED TO A CENTRAL GEARBOX AND METHOD FOR OPERATING A WORK MACHINE
SYSTÈME DE TURBINES COMPRENANT TROIS TURBINES COUPLÉES À UNE TRANSMISSION CENTRALE ET PROCÉDÉ PERMETTANT DE FAIRE FONCTIONNER UNE MACHINE DE TRAVAIL

(30) Priorität: 29.03.2012 DE 102012205159
(43) Veröffentlichungstag der Anmeldung: 26.11.2014
(73) Patentinhaber: Howden Turbo GmbH, 67227 Frankenthal (DE)
(72) Erfinder: MÜLLER, Thomas, 64683 Einhausen (DE); NEUMANN, Volker, 67269 Grünstadt (DE); OVERATH, Marc, 67549 Worms (DE); SCHLEER, Matthias, 67251 Freinsheim (DE)
(74) Vertreter: Murgitroyd & Company
(86) Internationale Anmeldenummer: PCT/EP2013/055341
(87) Internationale Veröffentlichungsnummer: WO 2013/143877

(56) Entgegenhaltungen:
- EP-A1- 0 355 545
- FR-A- 555 683
- FR-A- 633 903
- FR-A1- 2 518 644
- GB-A- 370 371
- GB-A- 575 812
- MECH C: "A NEW CONCEPT IN MEDIUM STEAM TURBINES: THE TM RANGE", TECHNICAL REVIEW GEC ALSTHOM, GEC ALSTHOM, PARIS, FR, Nr. 18, 1. Oktober 1995 (1995-10-01), Seiten 1-08, XP000552046, ISSN: 1148-2893

## Beschreibung

Die vorliegende Erfindung betrifft allgemein das Gebiet der Turbinentechnik. Die vorliegende Erfindung betrifft insbesondere ein Turbinensystem, welches mehrere Turbinen aufweist, die in Bezug zu der Strömung eines Arbeitsfluids hintereinander geschaltet sind und die gemeinsam eine Arbeitsmaschine antreiben können. Die vorliegende Erfindung betrifft ferner eine Turbinenanlage mit einem derartigen Turbinensystem und einer mechanisch an das Turbinensystem angekoppelten Arbeitsmaschine. Außerdem betrifft die vorliegende Erfindung ein Verfahren zum Betreiben einer Arbeitsmaschine mittels eines derartigen Turbinensystems.

Zur Umwandlung von thermischer Energie in mechanische Energie werden häufig Turbinen und insbesondere Dampfturbinen eingesetzt. Beim Betrieb bekannter Turbinen- oder Dampfturbinensystemen wird das Arbeitsfluid bzw. der Dampf entlang der Strömungsrichtung typischerweise über eine Turbine mit einer Turbinenwelle entspannt. Die Turbine kann dabei eine sog. Mehrstufenturbine sein, welche mehrere gleiche oder auch verschiedene Anordnungen aus jeweils einer Rotor-Schaufelreihe (Laufschaufelreihe) und einer Stator-Schaufelreihe (Leitschaufelreihe) aufweist. Die Turbinenwelle treibt entweder direkt oder indirekt über ein separat stehendes Getriebe eine Arbeitsmaschine an.

Alternativ ist auch ein Turbinensystem bekannt, bei dem zwei getrennte Turbinen, welche jeweils ein Turbinengehäuse aufweisen, hintereinander von dem Arbeitsfluid durchströmt werden. In diesem Fall sind die beiden Turbinen auf einer oder auf zwei getrennten Getriebewellen angeordnet. Über die Getriebewelle treiben die beiden Turbinen die Arbeitsmaschine an. Aufgrund der üblicherweise geringen Anzahl der Rotor-Schaufelreihen in beiden Turbinen, die typischerweise für ein derartiges Turbinensystem verwendet weiden, ist der thermodynamische Wirkungsgrad eines derartigen Turbinensystems vergleichsweise gering. Weiterhin kann die Offenbarung der FR 633903 A für das Verständnis der vorliegenden Erfindung hilfreich sein.

Der vorliegenden Erfindung liegt die Aufgabe zugrunde, ein einfach zu realisierendes Turbinensystem, eine Turbinenanlage und ein Verfahren zum Betreiben einer Arbeitsmaschine mit einem guten thermodynamischen Wirkungsgrad zu schaffen.

Diese Aufgabe wird gelöst durch die Gegenstände der unabhängigen Patentansprüche. Die Erfindung bezieht sich folglich auf ein Turbinensystem gemäß Anspruch 1, eine Turbinenanlage mit einem solchen Turbinensystem gemäß Anspruch 11 sowie ein Verfahren zum Betreiben einer Arbeitsmaschine unter Verwendung eines solchen Turbinensystems gemäß Anspruch 12. Vorteilhafte Ausführungsformen, weitere Merkmale und Details der vorliegenden Erfindung ergeben sich aus den Unteransprüchen, der Beschreibung und den Zeichnungen. Dabei gelten Merkmale und Details, die im Zusammenhang mit dem Turbinensystem beschrieben sind, selbstverständlich auch im Zusammenhang mit der Turbinenanlage sowie dem Verfahren zum Betreiben einer Arbeitsmaschine. Gleiches gilt umgekehrt, so dass bezüglich der Offenbarung zu den einzelnen Erfindungsaspekten stets wechselseitig Bezug genommen werden kann.

Gemäß einem ersten Aspekt der Erfindung wird ein Turbinensystem beschrieben, welches aufweist (a) eine erste Turbine, (b) eine zweite Turbine, (c) eine dritte Turbine, (d) ein zentrales Getriebe, welches eingangsseitig mit den drei Turbinen mechanisch gekoppelt ist und welches ausgangsseitig einen mechanische Anschluss aufweist, an welchen eine mechanische Energie aufnehmende Arbeitsmaschine anschließbar ist, (e) eine erste Fluidleitung zum Weiterleiten eines Arbeitsfluids von der ersten Turbine zu der zweiten Turbine, (f) eine zweite Fluidleitung zum Weiterleiten des Arbeitsfluids von der zweiten Turbine zu der dritten Turbine, (g) eine erste Anschlusseinrichtung, welche der ersten Fluidleitung zugeordnet ist und welche derart eingerichtet ist, dass ein erster Teilmassenstrom des Arbeitsfluids von der ersten Fluidleitung entnehmbar oder der ersten Fluidleitung zuführbar ist, und (h) eine zweite Anschlusseinrichtung, welche der zweiten Fluidleitung zugeordnet ist und welche derart eingerichtet ist, dass ein zweiter Teilmassenstrom des Arbeitsfluids von der zweiten Fluidleitung entnehmbar oder der zweiten Fluidleitung zuführbar ist. Die Turbinen des Turbinensystems sind hinsichtlich des Strömungspfades des Arbeitsfluids hintereinander geschaltet, wobei die zweite Turbine der ersten Turbine nachgeschaltet und die dritte Turbine der zweiten Turbine nachgeschaltet ist.

Dem beschriebenen Turbinensystem liegt die Erkenntnis zugrunde, dass bei einem Turbinensystem, welches zumindest drei Turbinen aufweist, nicht alle Turbinen auf einer gemeinsamen Welle angeordnet sein müssen sondern mechanisch an ein zentrales Getriebe angekoppelt werden können. Dabei ist das Arbeitsfluid, welches in der ersten Turbine Arbeit verrichtet hat und danach die erste Turbine verlässt, mittels der ersten Fluidleitung zu der zweiten Turbine transferierbar. In entsprechender Weise ist das Arbeitsfluid, welches in der zweiten Turbine Arbeit verrichtet hat und danach die zweite Turbine verlässt, mittels der zweiten Fluidleitung zu der dritten Turbine transferierbar.

Das beschriebene Turbinensystem mit einem zentralen Getriebe bietet im Vergleich zu einem herkömmlichen Turbinensystem, bei dem alle Turbinen mit einer gemeinsamen relativ langen Welle gekoppelt sind, die Möglichkeit, die einzelnen Turbinen nicht mehr entlang einer länglichen Reihe sondern flexibel in einer räumlich kompakten Bauweise anzuordnen. Damit kann das beschriebene Turbinensystem innerhalb eines vergleichsweise geringen Bauraums realisiert werden. Aufgrund der Möglichkeit die räumliche Anordnung der einzelnen Turbinen flexibel zu wählen, kann das beschriebene Turbinensystem auf relativ einfache Weise an eine von einem Kunden vorgegebene Spezifikation angepasst werden. Außerdem kann das beschriebene Turbinensystem bei Bedarf relativ einfach umgebaut und beispielsweise bei geänderten Betriebsparametern entsprechend angepasst werden. Bei einer Revision, einer Wartung oder einer Instandsetzung kann außerdem eine besonders einfache Zugänglichkeit der einzelnen Komponenten des beschriebenen Turbinensystems gewährleistet werden. Ferner kann das beschriebene Turbinensystem vergleichsweise kostengünstig realisiert werden.

Ein weiterer Vorteil des in diesem Dokument beschriebenen Turbinensystems besteht darin, dass im Vergleich zu bekannten Turbinensystemen, bei denen die einzelnen Turbinen mit einer gemeinsamen relativ langen Welle gekoppelt sind, mehrere kurze Einzelturbinenwellen verwendet werden. Dadurch kann auf vorteilhafte Weise eine besonders hohe sog. Schnellstartfähigkeit erreicht werden.

Bei dem beschriebenen Turbinensystem sind erfindungsgemäß jeweils zwei aufeinanderfolgende Turbinen mittels einer Fluidleitung miteinander gekoppelt. Da die Turbinen aufgrund der Ankopplung an das zentrale Getriebe nicht mehr entlang einer Reihe angeordnet sind, weisen die Fluidleitungen jeweils einen Verlauf auf, welcher ein einfaches Zuführen und/oder Abführen von Arbeitsfluid erlaubt. Dies bedeutet, dass die beschriebenen Anschlusseinrichtungen, welche jeweils mittels einer einfachen Verzweigung wie beispielsweise eines T-Stücks realisiert sein können, in der entsprechenden Fluidleitung eingebaut werden können, ohne dass Zugänglichkeits- oder Platzprobleme den Einbau der entsprechenden Anschlusseinrichtung behindern würden. Somit können auf einfache Weise Teilmassenströme des Arbeitsfluids der betreffenden Fluidleitung von außen zugeführt oder von der betreffenden Fluidleitung nach außen abgeführt werden.

Die beschriebenen Turbinen können insbesondere Turbinen sein, welche jeweils lediglich aufgrund einer Expansion des Arbeitsfluids Energie aus dem Arbeitsfluid entnehmen und welche neben einer Expansionsstufe keine Verdichterstufe aufweisen.

Das Arbeitsfluid kann jedes beliebiges unter einem Druck stehende Fluid sein, welches in der Lage ist, bei einem Durchgang durch die jeweilige Turbine mechanische Arbeit zu verrichten. Das Arbeitsfluid kann insbesondere Dampf (z.B. Wasserdampf) sein, welcher von einem Wasserdampfgenerator erzeugt wurde. Dabei kann der Wasserdampfgenerator ein Kraftwerk sein, welches den Wasserdampf in erster Linie zum Zwecke der Nutzung durch das beschriebene Turbinensystem erzeugt. Der Wasserdampfgenerator kann jedoch auch eine Anlage sein, welche den Wasserdampf in erster Linie für andere Prozesse (z.B. zum Zwecke einer Reinigung und/oder einer Sterilisation) erzeugt und welche den Wasserdampf lediglich dann dem beschriebenen Turbinensystem zuführt, wenn der Wasserdampf gerade nicht für diese Prozesse verwendet wird.

Das Arbeitsfluid kann auch ein einfaches Gas sein, welches vorher komprimiert wurde, um Energie zwischen zu speichern. Dabei kann die Gaskompression beispielsweise von einem mit elektrischer Energie betriebenen Kompressor in einem Zeitraum durchgeführt werden, in dem beispielsweise von regenerativen Energiequellen eine größere Menge an elektrischer Energie bereitgestellt wird als aktuell verbraucht wird.

Die beschriebenen Turbinen können beliebige Arten von Turbinen sein, bei denen das Arbeitsfluid einen Rotor antreibt. Selbstverständlich hängt in bekannter Weise die konstruktive Ausgestaltung der Turbinen von dem verwendeten Arbeitsfluid ab. Im Falle der Verwendung von Wasserdampf als Arbeitsfluid handelt es sich um sog. Dampfturbinen. Falls es sich bei dem Arbeitsmedium um ein unter Druck stehendes Gas handelt, dann spricht man in der Regel von Gasentspannungsturbinen.

Gemäß einem Ausführungsbeispiel der Erfindung weist das Turbinensystem ferner auf (a) eine erste Regelungseinrichtung, welche der ersten Anschlusseinrichtung zugeordnet ist, zum Einstellen der Stärke des ersten Teilmassenstroms und/oder (b) eine zweite Regelungseinrichtung, welche der zweiten Anschlusseinrichtung zugeordnet ist, zum Einstellen der Stärke des zweiten Teilmassenstroms.

Die beschriebenen Regelungseinrichtungen können jeweils ein Stellglied aufweisen, welches beispielsweise aufgrund einer Verengung oder Erweiterung seines Querschnitts die Stärke oder die Höhe des jeweiligen (Teil)Massenstrom bestimmen kann, welcher über die betreffende Anschlusseinrichtung von außen in die betreffende Fluidleitung eingespeist oder von der betreffenden Fluidleitung nach außen abgegeben wird. Ferner können die beschriebenen Regelungseinrichtungen jeweils einen geeigneten Sensor aufweisen, welcher eine Zustandsgröße wie beispielsweise den Druck des Arbeitsfluids in der betreffenden Fluidleitung erfasst, wobei das Stellglied, beispielsweise ein verstellbares Ventil oder eine verstellbare Drossel, basierend auf dem Erfassungswert dieser Zustandsgröße den betreffenden (Teil)Massenstrom so einstellen kann, dass diese Zustandsgröße auch bei veränderlichen Betriebsbedingungen zumindest annähernd konstant bleibt. Somit können durch eine geschickte Regelung der (Teil)Massenströme des Arbeitsfluids für jede Turbine Bedingungen geschaffen bzw. beibehalten werden, welche einen hohen Wirkungsgrad für jede einzelne Turbine und damit natürlich auch für das gesamte Turbinensystem gewährleisten.

Es wird darauf hingewiesen, dass ein Auskoppeln bzw. ein Entnehmen eines Teilmassenstroms nicht zwingend bedeutet, dass dieser Teilmassenstrom für eine Energieerzeugung verloren geht. Dieser Teilmassenstrom kann nämlich beispielsweise an anderer Stelle über eine andere Anschlusseinrichtung wieder dem beschriebenen Turbinensystem zugeführt werden. In entsprechender Weise kann ein von außen in das Turbinensystem eingespeister (Teil)Massenstrom auch an anderer Stelle mittels einer anderen Anschlusseinrichtung aus dem Hauptmassenstrom des beschriebenen Turbinensystems entnommen worden sein. Auch die Verwendung von zumindest einem Zwischenspeicher zum temporären Speichern von Arbeitsfluid ist in diesem Zusammenhang möglich.

Anschaulich ausgedrückt bieten die beiden Regelungseinrichtungen in Verbindung mit den jeweils zugehörigen Anschlusseinrichtungen die Möglichkeit, genau definierte Zwischendruckstufen zu realisieren, von denen das Arbeitsfluid auf einfache und kontrollierte Weise entnommen und/oder denen das Arbeitsfluid auf einfache und kontrollierte Weise zugeführt werden kann. Dadurch wird die Flexibilität des gesamten Turbinensystems insbesondere bei vorhandenen Lastwechseln erheblich erhöht.

Gemäß einem weiteren Ausführungsbeispiel der Erfindung sind die erste Turbine und die zweite Turbine über eine gemeinsame Welle mit dem zentralen Getriebe gekoppelt, wobei insbesondere eine der beiden Turbinen an einer ersten Seite des zentralen Getriebes und die andere der beiden Turbinen an einer zweiten Seite des zentralen Getriebes angeordnet ist. Dabei ist die erste Seite gegenüberliegend zu der zweiten Seite. Dies hat den Vorteil, dass die beiden genannten Turbinen mittels eines gemeinsamen Kopplungsgliedes und insbesondere mittels eines gemeinsamen Ritzels mit dem zentralen Getriebe mechanisch gekoppelt sind, wobei das gemeinsame Kopplungsglied an der gemeinsamen Welle angebracht ist. Dadurch sind getriebeseitig lediglich zwei Kopplungsglieder erforderlich, so dass die insgesamt zumindest drei Turbinen mit dem zentralen Getriebe gekoppelt sein können.

Die gemeinsame Welle kann eine einstückige oder eine mehrstückige Welle sein. Im Falle einer mehrstückigen Welle sollten die mehreren Stücke der gemeinsamen Welle jedoch so fest miteinander verbunden sein, dass die Rotoren der beiden Turbinen drehfest miteinander gekoppelt sind.

Die Rotoren der beiden Turbinen können "fliegend", d.h. ohne eine turbinenseitige Lagerung in dem jeweiligen Turbinengehäuse angeordnet sein. Dabei befindet sich der Rotor bzw. die gesamte Turbine außerhalb der Lagerstellen der gemeinsamen Welle. Dies hat den Vorteil, dass lediglich in oder an dem zentralen Getriebe eine geeignete Lagerung der gemeinsamen Welle vorhanden sein muss. Eine geeignete Lagerung kann dabei beispielsweise mittels zweier Lager realisiert werden, wobei eines der beiden Lager an der ersten Seite und das andere der beiden Lager an der gegenüberliegenden zweiten Seite des zentralen Getriebes angeordnet ist.

Gemäß einem weiteren Ausführungsbeispiel der Erfindung sind die erste Turbine und die dritte Turbine derart mit dem zentralen Getriebe gekoppelt, dass die erste Turbine mit einer ersten Rotationsfrequenz und die dritte Turbine mit einer zweiten Rotationsfrequenz betreibbar ist, wobei die erste Rotationsfrequenz unterschiedlich ist zu der zweiten Rotationsfrequenz. Dabei kann durch die Wahl von jeweils geeigneten Übersetzungsverhältnissen bei der Kopplung zwischen der betreffenden Turbine und dem zentralen Getriebe ein bestimmtes Verhältnis zwischen der ersten Rotationsfrequenz und der zweiten Rotationsfrequenz eingestellt werden. Durch eine geeignete Wahl des Übersetzungsverhältnisses kann dann jede Turbine in einem optimalen Drehzahlbereich betrieben werden. Damit kann ein besonders hoher Wirkungsgrad der einzelnen Turbinen und somit auch des gesamten Turbinensystems erreicht werden.

Anschaulich ausgedrückt können die Wellendrehzahlen der ersten Turbine und der zweiten Turbine an die jeweiligen Turbinen und insbesondere an die den jeweiligen Turbinen zugeordneten Druckniveaus angepasst werden. Dadurch kann auf einfache Weise eine Optimierung des beschriebenen Turbinensystems hinsichtlich seiner Effizient bzw. hinsichtlich seines Wirkungsgrades erreicht werden.

Gemäß einem weiteren Ausführungsbeispiel der Erfindung ist zumindest eine der drei Turbinen eine Radialturbine.

Da eine Radialturbine typischerweise ein im Vergleich zu einer Axialturbine kürzere Bauform aufweist, kann das gesamte Turbinensystem damit in einer besonders kompakten Bauform realisiert werden.

Von der Mehrzahl der hintereinander geschalteten Turbinen kann insbesondere diejenige Turbine, welcher das (komprimierte) Arbeitsfluid als erstes zugeführt wird, als Radialturbine ausgebildet sein. Dies hat den Vorteil, dass eine Radialturbine dann die erste Regelstufe für das gesamte Turbinensystem darstellt, mittels welcher in kontrollierter Weise der Gesamtmassenstrom an Arbeitsfluid, welches durch das gesamte Turbinensystem strömt, eingestellt wird. Zu diesem Zweck kann diese (erste) Radialturbine mit geeigneten Regelventilen ausgestattet sein, mittels welchen in bekannter Weise der Gesamtmassenstrom an Arbeitsfluid eingestellt werden kann.

Gemäß einem weiteren Ausführungsbeispiel der Erfindung ist zumindest eine der drei Turbinen eine Axialturbine.

Die Axialturbine, bei der das Arbeitsfluid in axialer Richtung durch das entsprechende Turbinengehäuse strömt und dadurch den Rotor bzw. den Läufer antreibt, kann aus einer Stufe oder bevorzugt aus mehreren Stufen bestehen, wobei jeweils eine Stufe (a) eine Reihe von am Rotor oder am Läufer angebrachten rotierenden Laufschaufeln und (b) eine Reihe von am Gehäuse angebrachten stationären Leitschaufeln aufweist.

Gemäß einem weiteren Ausführungsbeispiel der Erfindung ist der Rotor der Axialturbine mit einer Axialwelle gekoppelt, welche auf der Seite des zentralen Getriebes gelagert ist und welche in einem Gehäuse der Axialturbine lagerfrei angeordnet ist. Dies bedeutet, dass der Rotor bzw. die Axialwelle der Axialturbine auf einer Seite "fliegend" angeordnet ist. Eine Lagerung ist damit nur an dem Abschnitt der Axialwelle vorgesehen, welcher Abschnitt außerhalb der Axialturbine liegt und dem zentralen Getriebe zugeordnetet ist. Dabei kann die Lagerung an dem zentralen Getriebe mittels einer oder mehreren axial zueinander versetzten Lager realisiert werden.

Anschaulich ausgedrückt bedeutet dies, dass eine mechanische Verbindung zwischen der Axialturbine und dem zentralen Getriebe ohne zwischengeschaltete Lagerstellen erfolgt. Die Axialwelle ist nicht im Turbinengehäuse sondern lediglich im oder an einem Gehäuse des zentralen Getriebes gelagert.

In diesem Zusammenhang wird darauf hingewiesen, dass eine "fliegende" Lagerung im Gehäuse der Turbine u.a. den Vorteil bietet, dass Ausdehnungsänderungen bei schwankenden Temperaturen, welche insbesondere bei Lastwechseln auftreten, nicht zu Verspannungen der Axialwelle gegenüber Lagerungen im Turbinengehäuse führen.

Gemäß einem weiteren Ausführungsbeispiel der Erfindung weist der Rotor der Axialturbine mehrere Turbinenstufen auf, wobei jede Turbinenstufe um die Axialwelle herum angeordnet (a) eine Reihe von am Rotor angebrachten rotierbaren Laufschaufeln und (b) eine Reihe von am Gehäuse angebrachten stationären Leitschaufeln aufweist. Dies hat den Vorteil, dass im Vergleich zu einer Axialturbine mit lediglich einer Turbinenstufe ein höherer Wirkungsgrad erzielt werden kann.

Gemäß einem weiteren Ausführungsbeispiel der Erfindung sind die Laufschaufeln einer Reihe an einem Laufschaufelträger angebracht und die mehreren Laufschaufelträger sind mittels einer Zugeinrichtung auf der Axialwelle fixiert.

Die Zugeinrichtung kann beispielsweise ein sog. Zuganker sein, welcher ein an der Axialwelle ausgebildetes Gewinde und eine in das Gewinde eingreifende Mutter umfasst. Dadurch können auf besonders einfache und trotzdem zuverlässige Weise mehrere Laufschaufelträger drehfest auf der Axialwelle fixiert werden.

Gemäß einem weiteren Ausführungsbeispiel der Erfindung weist das Turbinensystem ferner auf (a) eine vierte Turbine, welche mit dem zentralen Getriebe mechanisch gekoppelt ist, (b) eine dritte Fluidleitung zum Weiterleiten des Arbeitsfluids von der dritten Turbine zu der vierten Turbine und (c) eine dritte Anschlusseinrichtung, welche der dritten Fluidleitung zugeordnet ist und welche derart eingerichtet ist, dass ein dritter Teilmassenstrom des Arbeitsfluids von der dritten Fluidleitung entnehmbar oder der dritten Fluidleitung zuführbar ist. Dies bedeutet, dass der mechanische Anschluss, welcher die Arbeitsmaschine antreiben kann, nunmehr von insgesamt zumindest vier Turbinen angetrieben wird. Dadurch kann die Effizient des beschriebenen Turbinensystems noch weiter verbessert werden.

Es wird darauf hingewiesen, dass auch mehr als vier Turbinen mit dem zentralen Getriebe direkt oder indirekt gekoppelt sein können. Bevorzugt ist dabei jeweils zwischen zwei aus Sicht der Strömungsrichtung des Arbeitsmediums benachbarten Turbinen eine Fluidleitung vorgesehen, welche mit einer Anschlusseinrichtung versehen ist, so dass ein entsprechender Teilmassenstrom des Arbeitsfluids von der betreffenden Fluidleitung entnehmbar oder der betreffenden Fluidleitung zuführbar ist. Weiter bevorzugt ist der betreffenden Anschlusseinrichtung eine Regelungseinrichtung zugeordnet, so dass die Stärke des betreffenden Teilmassenstroms genau eingestellt werden kann und so ein in Bezug auf den Wirkungsgrad des Turbinensystems optimaler Betrieb gewährleistet werden kann.

Gemäß einem weiteren Aspekt der Erfindung wird eine Turbinenanlage beschrieben, welche aufweist (a) ein Turbinensystem des vorstehend beschriebenen Typs und (b) eine Arbeitsmaschine, welche mit dem mechanischen Anschluss des zentralen Getriebes gekoppelt ist.

Der beschriebenen Turbinenanlage liegt die Erkenntnis zugrunde, dass das o.g. Turbinensystem mit einer Arbeitsmaschine mechanisch gekoppelt werden kann, so dass in dem Arbeitsfluid enthaltene Energie aus dem Arbeitsfluid entnommen und auf mechanische Weise auf die Arbeitsmaschine übertragen werden kann.

Ein Rotor der Arbeitsmaschine kann unter Verwendung einer Kupplung oder eines Flansches drehfest mit dem mechanischen Anschluss des zentralen Getriebes mechanisch gekoppelt werden.

Die Arbeitsmaschine kann insbesondere ein elektrischer Generator sein, welcher zur Stromerzeugung eingesetzt werden kann. Die Arbeitsmaschine kann jedoch auch eine mechanische Maschine sein, welche die mechanische Energie, die ihr von dem beschriebenen Turbinensystem zugeführt wird, in geeigneter Weise zur Verrichtung von mechanischen Tätigkeiten nutzt. Die Arbeitsmaschine kann beispielsweise eine Pumpe, ein Verdichter, ein Ventilator und/oder eine Presse sein.

Gemäß einem weiteren Aspekt der Erfindung wird ein Verfahren zum Betreiben einer Arbeitsmaschine beschrieben. Das beschriebene Verfahren weist auf (a) ein Bereitstellen eines eine Energie enthaltenden Arbeitsfluids, (b) ein Zuführen des Arbeitsfluids zu einem Turbinensystem des vorstehend beschriebenen Typs, wobei das Turbinensystem zumindest einen Teil der Energie des Arbeitsfluids entnimmt und zumindest einen Teil der entnommenen Energie in mechanische Arbeit umwandelt, und (c) ein Betreiben der Arbeitsmaschine mit der umgewandelten mechanischen Arbeit.

Auch dem beschriebenen Verfahren liegt die Erkenntnis zugrunde, dass bei Verwendung des o.g. Turbinensystems die Arbeitsmaschine in effizienter Weise betrieben werden kann. Dabei wird entsprechend allgemein anerkannter Grundprinzipien der Thermodynamik die Energie aus dem Arbeitsfluid entnommen und in mechanische Energie umgewandelt, welche dann mittels einer rein mechanischen Kopplung auf die Arbeitsmaschine übertragen wird.

Unter dem Ausdruck "Energie enthaltendes Arbeitsfluid" kann in diesem Zusammenhang insbesondere verstanden werden, dass das Arbeitsfluid thermodynamisch mit Energie beaufschlagt worden ist, so dass das Arbeitsfluid insbesondere eine hohe Temperatur und/oder einen hohen Druck aufweist. Falls es sich bei dem Arbeitsfluid um einen Dampf, beispielsweise um Wasserdampf handelt, dann enthält der heiße und/oder unter einem hohen Druck stehende Wasserdampf zusätzlich noch eine Verdampfungsenergie, welche bei einem Kondensieren des Dampfes zu einem Freisetzen von Kondensationsenergie führt, die dann ebenfalls in mechanische Arbeit umgesetzt werden kann.

Es wird darauf hingewiesen, dass Ausführungsformen der Erfindung mit Bezug auf unterschiedliche Erfindungsgegenstände beschrieben wurden. Insbesondere sind einige Ausführungsformen der Erfindung mit Vorrichtungsansprüchen und andere Ausführungsformen der Erfindung mit Verfahrensansprüchen beschrieben. Dem Fachmann wird jedoch bei der Lektüre dieser Anmeldung sofort klar werden, dass, sofern nicht explizit anders angegeben, zusätzlich zu einer Kombination von Merkmalen, die zu einem Typ von Erfindungsgegenstand gehören, auch eine beliebige Kombination von Merkmalen möglich ist, die zu unterschiedlichen Typen von Erfindungsgegenständen gehören.

Weitere Vorteile und Merkmale der vorliegenden Erfindung ergeben sich aus der folgenden beispielhaften Beschreibung derzeit bevorzugter Ausführungsformen.
- Figur 1: zeigt in einer schematischen Darstellung eine Turbinenanlage mit vier Dampfturbinen, welche über ein gemeinsames Getriebe eine Arbeitsmaschine antreiben.
- Figur 2: zeigt in einer perspektivischen Darstelllung eine Turbinenanlage mit drei Dampfturbinen, welche gemeinsam einen elektrischen Generator antreiben.
- Figur 3: zeigt ein Turbinensystem mit einer Radialturbine und zwei Axialturbinen, welche über ein gemeinsames Getriebe eine Arbeitsmaschine antreiben können.
- Figur 4: zeigt ein Turbinensystem mit einer Radialturbine und drei Axialturbinen, welche über ein gemeinsames Getriebe eine Arbeitsmaschine antreiben können.

Es wird darauf hingewiesen, dass Merkmale bzw. Komponenten von unterschiedlichen Ausführungsformen, die mit den entsprechenden Merkmalen bzw. Komponenten der Ausführungsform nach gleich oder zumindest funktionsgleich sind, mit den gleichen Bezugszeichen oder mit anderen Bezugszeichen versehen sind, welche sich lediglich in ihrer ersten Ziffer von dem Bezugszeichen eines (funktional) entsprechenden Merkmals oder einer (funktional) entsprechenden Komponente unterscheiden. Zur Vermeidung von unnötigen Wiederholungen werden bereits anhand einer vorher beschriebenen Ausführungsform erläuterte Merkmale bzw. Komponenten an späterer Stelle nicht mehr im Detail erläutert.

Ferner wird darauf hingewiesen, dass die nachfolgend beschriebenen Ausführungsformen lediglich eine beschränkte Auswahl an möglichen Ausführungsvarianten der Erfindung darstellen. Insbesondere ist es möglich, die Merkmale einzelner Ausführungsformen in geeigneter Weise miteinander zu kombinieren, so dass für den Fachmann mit den hier explizit dargestellten Ausführungsvarianten eine Vielzahl von verschiedenen Ausführungsformen als offensichtlich offenbart anzusehen sind.

Figur 1 zeigt in einer schematischen Darstellung eine Turbinenanlage 100 gemäß einem Ausführungsbeispiel der Erfindung. Die Turbinenanlage 100 weist ein Turbinensystem 110 auf, welches eine Arbeitsmaschine 120 antreibt. Die Arbeitsmaschine 120 kann insbesondere ein elektrischer Generator sein, welcher zur Stromerzeugung eingesetzt werden kann. Die Arbeitsmaschine 120 kann jedoch auch eine beliebige mechanische Maschine sein, welche die mechanische Energie, die ihr von dem Turbinensystem 110 zugeführt wird, in geeigneter Weise zur Verrichtung von mechanischen Tätigkeiten, beispielsweise zum Pumpen, zum Verdichten, und/oder für Pressvorgänge, nutzt.

Das Turbinensystem 110 weist vier Dampfturbinen, eine erste Dampfturbine 151, eine zweite Dampfturbine 152, eine dritte Dampfturbine 153 und eine vierte Dampfturbine 154, auf. Wie aus Figur 1 ersichtlich, sind diese Dampfturbinen 151, 152, 153 und 154 in Bezug zu der allgemeinen Strömungsrichtung eines Arbeitsfluids hintereinander geschaltet. Das Arbeitsfluid, welches gemäß dem hier dargestellten Ausführungsbeispiel Wasserdampf ist, strömt, von einem Wasserdampfgenerator stark überhitzt, in einen Fluideinlass 116 ein. Ein entsprechender Einlassmassenstrom 116a von Wasserdampf strömt dann in die erste Dampfturbine 151, in welcher der Wasserdampf in bekannter Weise mechanische Arbeit verrichtet und dabei einen in Figur 1 nicht dargestellten Rotor der ersten Dampfturbine 151 antreibt.

Der aus der ersten Dampfturbine 151 austretende Wasserdampf, welcher noch eine beträchtliche Menge an Energie enthält, die von der vergleichsweise kurzen ersten Dampfturbine 151 nicht in mechanische Arbeit umgewandelt wurde, strömt dann über eine erste Fluidleitung 161 in die zweite Dampfturbine 152, in welcher ebenfalls in dem Wasserdampf enthaltene Energie in mechanische Arbeit umgewandelt wird.

Die erste Fluidleitung 161 weist eine erste Anschlusseinrichtung 171 auf, welche gemäß dem hier dargestellten Ausführungsbeispiel eine einfache Verzweigung ist, beispielsweise ein sog. T-Stück. Über die Anschlusseinrichtung 171 kann ein erster Teilmassenstrom 171a an Arbeitsfluid aus dem gesamten Massenstrom zu einen ersten Fluidanschluss 176 ausgekoppelt oder ein zusätzlicher Massenstrom an Arbeitsfluid kann von dem ersten Fluidanschluss 176 in die erste Fluidleitung eingespeist werden. Auf diese Weise kann die Energie, welche der zweiten Dampfturbine 152 zugeführt wird, eingestellt und damit die Leistung des gesamten Turbinensystems 110 angepasst werden.

Der ersten Anschlusseinrichtung 171 bzw. der ersten Fluidleitung 161 ist eine erste Regelungseinrichtung 171b zugeordnet, welche einen nicht dargestellten Drucksensor aufweist, mit dem der Druck des Arbeitsfluids in der Fluidleitung 161 erfasst wird. Mittels eines ebenfalls nicht dargestellten verstellbaren Ventils kann basierend auf dem erfassten Druck der (Teil)Massenstrom so eingestellt werden, dass der Druck auch bei veränderlichen Betriebsbedingungen zumindest annähernd konstant bleibt. Somit kann durch eine geschickte Regelung der (Teil)Massenströme des Arbeitsfluids die Dampfturbine 152 in einem optimalen Betriebsmodus betrieben werden. Auf diese Weise kann ein hoher Wirkungsgrad für die Dampfturbine 152 und damit natürlich auch für das gesamte Turbinensystem 110 gewährleist werden.

Der aus der zweiten Dampfturbine 152 austretende Wasserdampf, welcher immer noch eine beträchtliche Menge an Energie enthält, die bisher noch nicht genutzt wurde, strömt dann über eine zweite Fluidleitung 162 in die dritte Dampfturbine 153. Genauso wie bei der ersten Fluidleitung 161 ist auch in der zweiten Fluidleitung 162 eine (zweite) als T-Stück ausgebildete Anschlusseinrichtung 172 sowie eine (zweite) Regelungseinrichtung 172b angeordnet, so dass ebenfalls in kontrollierter Weise ein zweiter Teilmassenstrom 172 zu einem zweiten Fluidanschluss 177 transferiert oder von dem zweiten Fluidanschluss 177 in die zweite Fluidleitung 162 eingespeist werden kann.

In entsprechender Weise sind die dritte Dampfturbine 153 und die der dritten Dampfturbine 153 nachgeschaltete vierte Dampfturbine 154 über eine dritte Fluidleitung 163 miteinander verbunden. Ferner befindet sich in der dritten Fluidleitung eine dritte Anschlusseinrichtung 173, über welche ein dritter Teilmassenstrom 173a an Wasserdampf von der dritten Fluidleitung 163 abgezweigt und einem dritten Fluidanschluss 178 zugeführt werden kann und/oder über welche zusätzlicher Wasserdampf von dem dritten Fluidanschluss 178 in die dritte Fluidleitung 163 eingespeist werden kann. Eine dritte Regelungseinrichtung 173b sorgt dafür, dass die entsprechende Entnahme oder Zufuhr an Wasserdampf in geregelter Weise erfolgt.

Es wird darauf hingewiesen, dass der Drucksensor der jeweiligen Regelungseinrichtung 171b, 172b, 173b in Bezug zu der Verzweigung der jeweiligen Anschlusseinrichtung 171, 172, 173 bevorzugt stromaufwärts in der jeweiligen Fluidleitung 161, 162, 163 angeordnet ist. Ferner ist das verstellbare Ventil der jeweiligen Regelungseinrichtung 171b, 172b, 173b in Bezug zu der Verzweigung der jeweiligen Anschlusseinrichtung 171, 172, 173 bevorzugt stromabwärts in der jeweiligen Fluidleitung 161, 162, 163 angeordnet ist. Insbesondere kann das verstellbare Ventil unmittelbar vor oder an dem Gehäuse der nächsten Turbine angeordnet sein.

An einem Fluidauslass 118 tritt ein Auslassmassenstrom 118a an Wasserdampf aus, welcher sämtliche Turbinen 151, 152, 153 und 154 durströmt hat oder welcher über einen der Fluidanschlüsse 176, 177 oder 178 in das Turbinensystem 110 eingespeist wurde. Der austretende Wasserdampf kann dann in bekannter Weise einem Erhitzer (nicht dargestellt) zugeführt werden. Dieser Erhitzer kann wiederum mit dem Fluideinlass 116 gekoppelt sein, so dass ein geschlossener Kreislauf an Arbeitsfluid bzw. Wasserdampf realisiert werden kann.

Wie aus Figur 1 ersichtlich, sind die Rotoren der Dampfturbinen 151 und 152 über eine gemeinsame Welle 131a miteinander verbunden. Dies bedeutet, dass die Rotationsfrequenz der Dampfturbinen 151 und 152 gleich ist. Alternativ könnte auch ein Getriebe (nicht dargestellt) zwischen den beiden Rotoren der Dampfturbinen 151 und 152 geschaltet sein, so dass eine erste Rotationsfrequenz des Rotors der ersten Dampfturbine 151 und eine zweite Rotationsfrequenz des Rotors der zweiten Dampfturbine 152 in einem festen Verhältnis zueinander stehen. In entsprechender Weise sind die beiden Rotoren der Dampfturbinen 153 und 154 über eine gemeinsame Welle 132a miteinander verbunden oder ggf. über ein zusätzliches Getriebe mechanisch miteinander gekoppelt.

Zentraler Bestandteil des hier beschriebenen Turbinensystems 110 ist ein zentrales Getriebe 130, welches ein Zahnrad 134 und zwei Ritzel aufweist. Ein erstes Ritzel 131 der beiden Ritzel ist an der Welle 131a angebracht. Das zweite Ritzel 132 ist an der Welle 132a angebracht. Beide Ritzel 131 und 132 stehen im Eingriff mit dem Zahnrad 134. Das zentrale Getriebe 130 weist ferner eine zentrale Antriebswelle 136 auf, welche das Zahnrad 134 und die Antriebsmaschine 120 miteinander verbindet.

Figur 2 zeigt in einer perspektivischen Darstelllung eine Turbinenanlage 200 gemäß einem weiteren Ausführungsbeispiel der Erfindung. Die Turbinenanlage 200 weist eine Grundplatte 202 auf, auf welcher zumindest die Hauptkomponenten der Turbinenanlage 200 angebracht oder montiert sind. Die Turbinenanlage 200 weist auf (a) eine als Radialturbine ausgebildete erste Dampfturbine 251, (b) eine als Axialturbine ausgebildete zweite Turbine 252 und (c) eine ebenfalls als Axialturbine 253 ausgebildete dritte Dampfturbine 253 auf. Alle Turbinen 251, 252 und 253 bzw. die Rotoren dieser Turbinen 251, 252 und 253 sind über ein zentrales Getriebe 230 miteinander gekoppelt. Das zentrale Getriebe 230 ist ausgangsseitig über eine Antriebswelle 236 mit einer als elektrischer Generator ausgebildeten Arbeitsmaschine 220 mechanisch gekoppelt.

Der ersten Dampfturbine 251 wird ein Einlassmassenstrom 216a an Arbeitsfluid zugeführt. Die Stärke dieses Einlassmassenstroms 216a, welcher mittels einer Mehrzahl von Regelventilen 251a geregelt wird, bestimmt damit wesentlich die Leistung der gesamten Turbinenanlage 200. Aus der ersten Dampfturbine 251 austretendes Arbeitsfluid wird über eine erste Fluidleitung 261 der zweiten Dampfturbine 252 zugeführt. Aus der zweiten Dampfturbine 252 austretendes Arbeitsfluid wird über eine zweite Fluidleitung 262 der dritten Dampfturbine 253 zugeführt.

Um den Massenstrom an Arbeitsfluid zwischen jeweils zwei in Bezug auf die Strömungsrichtung des Arbeitsfluids benachbarten Dampfturbinen 251 und 252 oder 252 und 253 zu regeln, befindet sich in der ersten Fluidleitung 261 eine erste Anschlusseinrichtung 271 zusammen mit einer in Figur 2 nicht dargestellten ersten Regelungseinrichtung, so dass ein erster Teilmassenstrom 271a aus der ersten Fluidleitung 261 ausgekoppelt oder alternativ ein nicht dargestellter Massenstrom in die erste Fluidleitung 261 eingespeist werden kann. In entsprechender Weise befindet sich in der zweiten Fluidleitung 262 eine zweite Anschlusseinrichtung 272 zusammen mit einer in Figur 2 nicht dargestellten zweiten Regelungseinrichtung, so dass ein zweiter Teilmassenstrom 272a aus der zweiten Fluidleitung 262 ausgekoppelt oder alternativ ein nicht dargestellter Massenstrom in die zweite Fluidleitung 262 eingespeist werden kann.

Ein Auslassmassenstrom 218a an Arbeitsfluid, welches sämtliche Turbinen 251, 252 und 253 durströmt hat oder welches über eine der Anschlusseinrichtungen 271 oder 272 in die Turbinenanlage 200 eingespeist wurde, wird dann einem Erhitzer (nicht dargestellt) zugeführt. Dieser Erhitzer kann wiederum den Einlassmassenstrom 216a bereitstellen, so dass ein geschlossener Kreislauf an Arbeitsfluid bzw. Wasserdampf realisiert werden kann.

Figur 3 zeigt ein Turbinensystem 310 mit einer als Radialturbine ausgebildeten ersten Dampfturbine 351, mit einer als Axialturbine ausgebildeten zweiten Dampfturbine 352 und mit einer ebenfalls als Axialturbine ausgebildeten dritten Dampfturbine 353. Die erste Dampfturbine 351 und die zweite Dampfturbine 352 sind über eine nicht dargestellte erste Fluidleitung miteinander verbunden. Die erste Dampfturbine 351 weist ein erstes Gehäuse 351a, die zweite Dampfturbine 352 weist ein zweites Gehäuse 352a und die dritte Dampfturbine 353 weist ein drittes Gehäuse 353a auf.

Wie bei den zuvor dargestellten Ausführungsbeispielen sind der ersten Fluidleitung eine ebenfalls nicht dargestellte erste Anschlusseinrichtung sowie eine ebenfalls nicht dargestellte erste Regeleinrichtung zugeordnet. Die zweite Dampfturbine 352 und die dritte Dampfturbine 353 sind über eine nicht dargestellte zweite Fluidleitung miteinander verbunden, welcher eine ebenfalls nicht dargestellte zweite Anschlusseinrichtung sowie eine ebenfalls nicht dargestellte zweite Regeleinrichtung zugeordnet sind.

Mittels eines zentralen Getriebes 330 sind die drei Dampfturbinen miteinander mechanisch gekoppelt. Bei dem Getriebe 330 befinden sich sowohl ein erstes Ritzel 331 als auch ein zweites Ritzel 332 in Eingriff mit einem Zahnrad 334. Dabei bestimmt ein Verhältnis zwischen (a) einer ersten Anzahl an Zähnen des ersten Ritzels 331, welches auf einer Welle 331a angeordnet ist, welche die Rotoren der beiden Dampfturbinen 351 und 352 miteinander verbindet, und (b) einer zweiten Anzahl an Zähnen des zweiten Ritzels 332, welches auf einer Welle 332a des Rotors der dritten Dampfturbine 353 angeordnet ist, das Verhältnis zwischen der Rotationsfrequenz der Rotoren der ersten und der zweiten Dampfturbine 351 und 352 und der Rotationsfrequenz des Rotors der dritten Dampfturbine 353. Gemäß dem hier dargestellten Ausführungsbeispiel hat das erste Ritzel 331 mehr Zähne als das zweite Ritzel 332, so dass die Rotationsfrequenz der Rotoren der ersten und der zweiten Dampfturbine 351 und 352 größer ist als die Rotationsfrequenz des Rotors der dritten Dampfturbine 353.

Das Zahnrad 334 ist auf einer zentralen Antriebswelle 336 angeordnet, welche mittels zweier Lager 338 in einem Gehäuse des zentralen Getriebes 330 gelagert ist. In Figur 3 ist am rechten Ende der zentralen Antriebswelle 336 ein als Flansch ausgebildeter mechanischer Anschluss 337 vorgesehen, an welchen eine in Figur 3 nicht dargestellte Antriebsmaschine angeschlossen werden kann.

Wie aus Figur 3 ersichtlich, weisen die beiden Axialturbinen 352 und 353 jeweils eine mehr-stufige Konfiguration von jeweils einer Leitschaufel und ggf. einer Rotorschaufel auf. Dabei ist eine Rotorschaufel 381a und eine Leitschaufel 381b einer ersten Stufe 381 der mehr-stufigen Axialturbine 353 zugeordnet. Eine Rotorschaufel 382a und eine Leitschaufel 382b sind einer zweiten Stufe 382 der mehr-stufigen Axialturbine 353 zugeordnet. Eine Rotorschaufel 383a und eine Leitschaufel 383b sind einer dritten Stufe 383 der mehr-stufigen Axialturbine 353 zugeordnet.

Die Rotorschaufeln 381a, 382a und 383a sind auf einer Axialwelle 385 der Dampfturbine 353 angeordnet. Die Axialwelle 385 ist drehfest mit der Welle 332a verbunden.

Gemäß dem hier dargestellten Ausführungsbeispiel sind benachbarte Rotorschaufeln, d.h. die Rotorschaufeln 381a und 382a sowie die Rotorschaufeln 382a und 383a, mittels einer Axial-Stirn-Verzahnung drehfest zueinander auf der Axialwelle 385 angeordnet. Eine Zugankerverbindung, welche mittels einer Mutter 386 in Verbindung mit einem an der Axialwelle 385 ausgebildeten Außengewinde realisiert ist, sorgt für eine feste Arretierung der Rotorschaufeln 381a, 381b und 381c auf der Axialwelle 385.

An dieser Stelle wird darauf hingewiesen, dass aus Gründen der Übersichtlichkeit in Figur 3 die verschiedenen Stufen 381, 382 und 383 und die jeweils zugehörigen Komponenten nur in der Dampfturbine 353 mit Bezugszeichen gekennzeichnet sind.

Wie aus Figur 3 ferner ersichtlich, sind die Rotoren der beiden Axialturbinen 352 und 353 fliegend gelagert. Dies bedeutet, dass die Rotoren der beiden Dampfturbinen 352 und 353 nicht in dem jeweiligen Turbinengehäuse 352a bzw. 353a sondern lediglich (mittels der Welle 332a) an dem Gehäuse des zentralen Getriebes 330 gelagert sind. Zu diesem Zweck ist links und rechts an dem Gehäuse des zentralen Getriebes 330 jeweils ein Lager 332b vorgesehen. In dem Turbinengehäuse 352a bzw. 353a sind entsprechend einer "fliegenden Anordnung" des jeweiligen Rotors keine Lagerelemente vorhanden.

Es wird darauf hingewiesen, dass gemäß dem hier dargestellten Ausführungsbeispiel die Lager 332b Radiallager sind. Eine axiale Lagerung wird hier mittels des zweiten Ritzels 332 realisiert, welches, wie in Figur 3 ersichtlich, links und rechts jeweils eine Schulter aufweist, wobei die beiden Schultern in axialer Richtung mit dem Zahnrad 334 in Eingriff stehen. Damit wird eine im Betrieb der Dampfturbine 353 erzeugter Axialschub nach links über die beiden Schultern des Ritzels 332 und das Zahnrad 334 auf das Lager 338 übertragen und von diesem aufgenommen.

Figur 4 zeigt ein Turbinensystem 410, welches sich von dem in Figur 3 dargestellten Turbinensystem 310 lediglich darin unterscheidet, dass an der Welle 332a zusätzlich eine vierte als Axialturbine ausgebildete Dampfturbine 454 angeordnet ist, welche ein Gehäuse 454a aufweist. Damit wird bei diesem Ausführungsbeispiel die zentrale Antriebswelle 336 von insgesamt vier Dampfturbinen angetrieben, wobei die vierte Dampfturbine 454 mittels einer nicht dargestellten dritten Fluidleitung der dritten Dampfturbine 353 nachgeschaltet ist. Dabei sind der dritten Fluidleitung in entsprechender Weise eine nicht dargestellte zweite Anschlusseinrichtung sowie eine ebenfalls nicht dargestellte zweite Regeleinrichtung zur Regelung der Menge des aus der dritten Fluidleitung entnommenen Arbeitsfluids und/oder zur Regelung der Menge des in die dritte Fluidleitung zusätzlich eingespeisten Arbeitsfluids zugeordnet.

## Patentansprüche

1. Turbinensystem (110, 310, 410), aufweisend
eine erste Turbine (151, 251, 351),
eine zweite Turbine (152, 252, 352),
eine dritte Turbine (153, 253, 353),
ein zentrales Getriebe (130, 230, 330), welches eingangsseitig mit den drei Turbinen (151, 251, 351; 152, 252, 352; 153, 253, 353) mechanisch gekoppelt ist und welches ausgangsseitig einen mechanische Anschluss (337) aufweist, an welchen eine mechanische Energie aufnehmende Arbeitsmaschine (120, 220) anschließbar ist,
eine erste Fluidleitung (161, 261) zum Weiterleiten eines Arbeitsfluids von der ersten Turbine (151, 251, 351) zu der zweiten Turbine (152, 252, 352),
eine zweite Fluidleitung (162, 262) zum Weiterleiten des Arbeitsfluids von der zweiten Turbine (152, 252, 352) zu der dritten Turbine (153, 253, 353),
eine erste Anschlusseinrichtung (171, 271), welche der ersten Fluidleitung (161, 261) zugeordnet ist und welche derart eingerichtet ist, dass ein erster Teilmassenstrom (171a) des Arbeitsfluids von der ersten Fluidleitung (161, 261) entnehmbar oder der ersten Fluidleitung (161, 261) zuführbar ist, und
eine zweite Anschlusseinrichtung (172, 272), welche der zweiten Fluidleitung (162, 262) zugeordnet ist und welche derart eingerichtet ist, dass ein zweiter Teilmassenstrom (172a) des Arbeitsfluids von der zweiten Fluidleitung (162, 262) entnehmbar oder der zweiten Fluidleitung (162, 262) zuführbar ist,
wobei die drei Turbinen (151, 251, 351; 152, 252, 352; 153, 253, 353) hinsichtlich eines Strömungspfades des Arbeitsfluids hintereinander geschaltet sind, wobei die zweite Turbine (152, 252, 352) der ersten Turbine (151, 251, 351) nachgeschaltet ist und die dritte Turbine (153, 253, 353) der zweiten Turbine (152, 252, 352) nachgeschaltet ist.

2. Turbinensystem (110, 310, 410) gemäß dem vorangehenden Anspruch, ferner aufweisend
eine erste Regelungseinrichtung (171b), welche der ersten Anschlusseinrichtung (171) zugeordnet ist, zum Einstellen der Stärke des ersten Teilmassenstroms (171a) und/oder
eine zweite Regelungseinrichtung (172b), welche der zweiten Anschlusseinrichtung (172, 272) zugeordnet ist, zum Einstellen der Stärke des zweiten Teilmassenstroms (172a).

3. Turbinensystem (110, 310, 410) gemäß einem der vorangehenden Ansprüche, wobei
die erste Turbine (151, 251, 351) und die zweite Turbine (152, 252, 352) über eine gemeinsame Welle (131a, 331a) mit dem zentralen Getriebe (130, 230, 330) gekoppelt sind, wobei insbesondere eine der beiden Turbinen (151, 251, 351; 152, 252, 352) an einer ersten Seite des zentralen Getriebes (130, 230, 330) und die andere der beiden Turbinen (151, 251, 351; 152, 252, 352) an einer zweiten Seite des zentralen Getriebes (130, 230, 330) angeordnet ist, wobei die erste Seite gegenüberliegend zu der zweiten Seite ist.

4. Turbinensystem (110, 310, 410) gemäß einem der vorangehenden Ansprüche, wobei die erste Turbine (151, 251, 351) und die dritte Turbine (153, 253, 353) derart mit dem zentralen Getriebe (130, 230, 330) gekoppelt sind, dass die erste Turbine (151, 251, 351) mit einer ersten Rotationsfrequenz und die dritte Turbine (153, 253, 353) mit einer zweiten Rotationsfrequenz betreibbar ist, wobei die erste Rotationsfrequenz unterschiedlich ist zu der zweiten Rotationsfrequenz.

5. Turbinensystem (110, 310, 410) gemäß einem der vorangehenden Ansprüche, wobei
zumindest eine der drei Turbinen (151, 251, 351; 152, 252, 352; 153, 253, 353) eine Radialturbine ist.

6. Turbinensystem (110, 310, 410) gemäß einem der vorangehenden Ansprüche, wobei
zumindest eine der drei Turbinen (151, 251, 351; 152, 252, 352; 153, 253, 353) eine Axialturbine ist.

7. Turbinensystem (110, 310, 410) gemäß dem vorangehenden Anspruch, wobei
der Rotor der Axialturbine (353) mit einer Axialwelle (385) gekoppelt ist, welche auf der Seite des zentralen Getriebes (330) gelagert ist und welche in einem Gehäuse (353a) der Axialturbine (353) lagerfrei angeordnet ist.

8. Turbinensystem (110, 310, 410) gemäß dem vorangehenden Anspruch, wobei
der Rotor der Axialturbine (353) mehrere Turbinenstufen (381, 382, 383) aufweist, wobei jede Turbinenstufe (381, 382, 383) um die Axialwelle (385) herum angeordnet
(a) eine Reihe von am Rotor angebrachten rotierbaren Laufschaufeln (381a, 382a, 383a) und
(b) eine Reihe von am Gehäuse (353a) angebrachten stationären Leitschaufeln (381a, 381b) aufweist.

9. Turbinensystem (110, 310, 410) gemäß dem vorangehenden Anspruch, wobei
die Laufschaufeln (381a, 382a, 383a) einer Reihe an einem Laufschaufelträger angebracht sind und wobei
die mehreren Laufschaufelträger mittels einer Zugeinrichtung (386) auf der Axialwelle (385) fixiert sind.

10. Turbinensystem (110, 410) gemäß einem der vorangehenden Ansprüche, ferner aufweisend
eine vierte Turbine (154, 454), welche mit dem zentralen Getriebe (130, 330) mechanisch gekoppelt ist,
eine dritte Fluidleitung (163) zum Weiterleiten des Arbeitsfluids von der dritten Turbine (153, 353) zu der vierten Turbine (154, 454 und
eine dritte Anschlusseinrichtung (173), welche der dritten Fluidleitung (163) zugeordnet ist und welche derart eingerichtet ist, dass ein dritter Teilmassenstrom (173a) des Arbeitsfluids von der dritten Fluidleitung (163) entnehmbar oder der dritten Fluidleitung (163) zuführbar ist.

11. Turbinenanlage (100), 200 aufweisend
ein Turbinensystem (110, 310, 410) gemäß einem der vorangehenden Ansprüche, und
eine Arbeitsmaschine (120, 220), welche mit dem mechanischen Anschluss des zentralen Getriebes (130, 230) gekoppelt ist.

12. Verfahren zum Betreiben einer Arbeitsmaschine (120, 220), das Verfahren aufweisend
Bereitstellen eines eine Energie enthaltenden Arbeitsfluids,
Zuführen des Arbeitsfluids zu einem Turbinensystem (110, 310) gemäß einem der vorangehenden Ansprüche 1 bis 10, wobei das Turbinensystem (110, 310) zumindest einen Teil der Energie des Arbeitsfluids entnimmt und zumindest einen Teil der entnommenen Energie in mechanische Arbeit umwandelt, und
Betreiben der Arbeitsmaschine (120, 220) mit der umgewandelten mechanischen Arbeit.

## Claims

1. A turbine system (110, 310, 410), comprising
a first turbine (151, 251, 351),
a second turbine (152, 252, 352),
a third turbine (153, 253, 353),
a central gearbox (130, 230, 330), which is mechanically coupled on the input side to the three turbines (151, 251, 351; 152, 252, 352; 153, 253, 353) and which comprises a mechanical connector (337) on the output side, to which a work machine (120, 220) which absorbs mechanical energy can be attached,
a first fluid line (161, 261) for forwarding a work fluid from the first turbine (151, 251, 351) to the second turbine (152, 252, 352),
a second fluid line (162, 262) for forwarding the work fluid from the second turbine (152, 252, 352) to the third turbine (153, 253, 353),
a first connection device (171, 271), which is assigned to the first fluid line (161, 261) and which is set up in such a way that a first partial mass flow (171a) of the work fluid can be drawn from the first fluid line (161, 261) or can be supplied to the first fluid line (161, 261), and
a second connection device (172, 272), which is assigned to the second fluid line (162, 262) and which is set up in such a way that a second partial mass flow (172a) of the work fluid can be drawn from the second fluid line (162, 262) or can be supplied to the second fluid line (162, 262),
wherein the three turbines (151, 251, 351; 152, 252, 352; 153, 253, 353) are connected in series with regard to a flow path of the work fluid, wherein the second turbine (152, 252, 352) is connected downstream of the first turbine (151, 251, 351) and the third turbine (153, 253, 353) is connected downstream of the second turbine (152, 252, 352).

2. The turbine system (110, 310, 410) according to the preceding claim, further comprising a first control device (171b), which is assigned to the first connection device (171), for adjusting the strength of the first partial mass flow (171a) and/or
a second control device (172b), which is assigned to the second connection device (172, 272), for adjusting the strength of the second partial mass flow (172a).

3. The turbine system (110, 310, 410) according to any one of the preceding claims, wherein
the first turbine (151, 251, 351) and the second turbine (152, 252, 352) are coupled to the central gearbox (130, 230, 330) via a common shaft (131a, 331a), wherein in particular one of the two turbines (151, 251, 351; 152, 252, 352) is arranged on a first side of the central gearbox (130, 230, 330) and the other of the two turbines (151, 251, 351; 152, 252, 352) is arranged on a second side of the central gearbox (130, 230, 330), wherein the first side is opposite the second side.

4. The turbine system (110, 310, 410) according to any one of the preceding claims,
wherein the first turbine (151, 251, 351) and the third turbine (153, 253, 353) are coupled to the central gearbox (130, 230, 330) in such a way that the first turbine (151, 251, 351) can be operated at a first rotation frequency and the third turbine (153, 253, 353) can be operated at a second rotation frequency, wherein the first rotation frequency is different from the second rotation frequency.

5. The turbine system (110, 310, 410) according to any one of the preceding claims, wherein
at least one of the three turbines (151, 251, 351; 152, 252, 352; 153, 253, 353) is a radial turbine.

6. The turbine system (110, 310, 410) according to any one of the preceding claims, wherein
at least one of the three turbines (151, 251, 351; 152, 252, 352; 153, 253, 353) is an axial turbine.

7. The turbine system (110, 310, 410) according to the preceding claim, wherein the rotor of the axial turbine (353) is coupled to an axial shaft (385), which is mounted on the side of the central gearbox (330) and which is arranged in a bearing-free manner in a housing (353a) of the axial turbine (353).

8. The turbine system (110, 310, 410) according to the preceding claim, wherein
the rotor of the axial turbine (353) comprises a plurality of turbine stages (381, 382, 383), wherein each turbine stage (381, 382, 383) comprises, arranged around the axial shaft (385),
(a) a series of rotatable rotor blades (381a, 382a, 383a) attached to the rotor and
(b) a series of stationary stator blades (381a, 381b) attached to the housing (353a).

9. The turbine system (110, 310, 410) according to the preceding claim, wherein
the rotor blades (381a, 382a, 383a) of one series are attached to one rotor-blade support and wherein
the plurality of rotor-blade supports are fixed on the axial shaft (385) by means of a tensioning device (386).

10. The turbine system (110, 410) according to any one of the preceding claims, further comprising
a fourth turbine (154, 454), which is mechanically coupled to the central gearbox (130, 330),
a third fluid line (163) for forwarding the work fluid from the third turbine (153, 353) to the fourth turbine (154, 454) and
a third connection device (173), which is assigned to the third fluid line (163) and which is set up in such a way that a third partial mass flow (173a) of the work fluid can be drawn from the third fluid line (163) or can be supplied to the third fluid line (163).

11. A turbine installation (100, 200) comprising
a turbine system (110, 310, 410) according to any one of the preceding claims, and
a work machine (120, 220), which is coupled to the mechanical connector of the central gearbox (130, 230).

12. A method for operating a work machine (120, 220), the method comprising provision of a work fluid containing an energy,
supplying of the work fluid to a turbine system (110, 310) according to any one of the preceding Claims 1 to 10 , wherein the turbine system (110, 310) draws at least part of the energy of the work fluid and converts at least part of the drawn energy into mechanical work, and
operation of the work machine (120, 220) with the converted mechanical work.

## Revendications

1. Système de turbines (110, 310, 410), comprenant
une première turbine (151, 251, 351),
une deuxième turbine (152, 252, 352),
une troisième turbine (153, 253, 353),
une transmission centrale (130, 230, 330), laquelle est accouplée mécaniquement du côté entrée aux trois turbines (151, 251, 351 ; 152, 252, 352 ; 153, 253, 353) et laquelle comprend du côté sortie un raccord mécanique (337), auquel peut être raccordée une machine de travail (120, 220) recevant de l'énergie mécanique,
une première conduite de fluide (161, 261) pour acheminer un fluide de travail depuis la première turbine (151, 251, 351) vers la deuxième turbine (152, 252, 352),
une deuxième conduite de fluide (162, 262) pour acheminer le fluide de travail depuis la deuxième turbine (152, 252, 352) vers la troisième turbine (153, 253, 353),
un premier dispositif de raccordement (171, 271), lequel est associé à la première conduite de fluide (161, 261) et lequel est mis au point de telle manière qu'un premier flux massique partiel (171a) du fluide de travail puisse être prélevé sur la première conduite de fluide (161, 261) ou puisse être amené à la première conduite de fluide (161, 261), et
un deuxième dispositif de raccordement (172, 272), lequel est associé à la deuxième conduite de fluide (162, 262) et lequel est mis au point de telle manière qu'un deuxième flux massique partiel (172a) du fluide de travail puisse être prélevé sur la deuxième conduite de fluide (162, 262) ou puisse être amené à la deuxième conduite de fluide (162, 262),
dans lequel les trois turbines (151, 251, 351 ; 152, 252, 352 ; 153, 253, 353) sont branchées les unes derrière les autres quant à un trajet d'écoulement du fluide de travail, dans lequel la deuxième turbine (152, 252, 352) est branchée en aval de la première turbine (151, 251, 351) et la troisième turbine (153, 253, 353) est branchée en aval de la deuxième turbine (152, 252, 352).

2. Système de turbines (110, 310, 410) selon la revendication précédente, comprenant en outre
un premier dispositif de régulation (171b), lequel est associé au premier dispositif de raccordement (171), pour ajuster la force du premier flux massique partiel (171a) et/ou un deuxième dispositif de régulation (172b), lequel est associé au deuxième dispositif de raccordement (172, 272), pour ajuster la force du deuxième flux massique partiel (172a).

3. Système de turbines (110, 310, 410) selon l'une des revendications précédentes, dans lequel
la première turbine (151, 251, 351) et la deuxième turbine (152, 252, 352) sont accouplées à la transmission centrale (130, 230, 330) par l'intermédiaire d'un arbre commun (131a, 331a), dans lequel en particulier l'une des deux turbines (151, 251, 351 ; 152, 252, 352) est disposée sur un premier côté de la transmission centrale (130, 230, 330) et l'autre des deux turbines (151, 251, 351 ; 152, 252, 352) est disposée sur un deuxième côté de la transmission centrale (130, 230, 330), dans lequel le premier côté est opposé au deuxième côté.

4. Système de turbines (110, 310, 410) selon l'une des revendications précédentes, dans lequel la première turbine (151, 251, 351) et la troisième turbine (153, 253, 353) sont accouplées à la transmission centrale (130, 230, 330) de telle manière que la première turbine (151, 251, 351) puisse fonctionner avec une première fréquence de rotation et la troisième turbine (153, 253, 353) puisse fonctionner avec une deuxième fréquence de rotation, dans lequel la première fréquence de rotation est différente de la deuxième fréquence de rotation.

5. Système de turbines (110, 310, 410) selon l'une des revendications précédentes, dans lequel
au moins l'une des trois turbines (151, 251, 351 ; 152, 252, 352 ; 153, 253, 353) est une turbine radiale.

6. Système de turbines (110, 310, 410) selon l'une des revendications précédentes, dans lequel
au moins l'une des trois turbines (151, 251, 351 ; 152, 252, 352 ; 153, 253, 353) est une turbine axiale.

7. Système de turbines (110, 310, 410) selon la revendication précédente, dans lequel le rotor de la turbine axiale (353) est accouplé à un arbre axial (385), lequel est monté sur le côté de la transmission centrale (330) et lequel est disposé sans palier dans un carter (353a) de la turbine axiale (353).

8. Système de turbines (110, 310, 410) selon la revendication précédente, dans lequel le rotor de la turbine axiale (353) comprend plusieurs étages de turbine (381, 382, 383), dans lequel chaque étage de turbine (381, 382, 383) comprend, disposées autour de l'arbre axial (385),
(a) une série de pales mobiles rotatives (381a, 382a, 383a) montées sur le rotor et
(b) une série de pales de guidage stationnaires (381a, 381b) montées sur le carter (353a).

9. Système de turbines (110, 310, 410) selon la revendication précédente, dans lequel les pales mobiles (381a, 382a, 383a) d'une série sont montées sur un support de pale mobile et dans lequel
les plusieurs supports de pale mobile sont fixés au moyen d'un dispositif de traction (386) sur l'arbre axial (385).

10. Système de turbines (110, 410) selon l'une des revendications précédentes, comprenant en outre
une quatrième turbine (154, 454), laquelle est accouplée mécaniquement à la transmission centrale (130, 330),
une troisième conduite de fluide (163) pour acheminer le fluide de travail depuis la troisième turbine (153, 353) vers la quatrième turbine (154, 454) et
un troisième dispositif de raccordement (173), lequel est associé à la troisième conduite de fluide (163) et lequel est mis au point de telle manière qu'un troisième flux massique partiel (173a) du fluide de travail puisse être prélevé sur la troisième conduite de fluide (163) ou puisse être amené à la troisième conduite de fluide (163).

11. Installation de turbines (100, 200) comprenant
un système de turbines (110, 310, 410) selon l'une des revendications précédentes, et une machine de travail (120, 220), laquelle est accouplée au raccord mécanique de la transmission centrale (130, 230).

12. Procédé permettant de faire fonctionner une machine de travail (120, 220), le procédé comprenant
la préparation d'un fluide de travail contenant une énergie,
l'amenée du fluide de travail à un système de turbines (110, 310) selon l'une des revendications précédentes 1 à 10, dans lequel le système de turbines (110, 310) prélève au moins une partie de l'énergie du fluide de travail et convertit au moins une partie de l'énergie prélevée en travail mécanique, et
la mise en fonctionnement de la machine de travail (120, 220) avec le travail mécanique converti.
